# FASCICULE DE BREVET EUROPEEN

(11) **EP 3 087 862 B1**
(45) Date de publication et mention de la délivrance du brevet: **28.03.2018**
(21) Numéro de dépôt: 16167334.8
(22) Date de dépôt: 27.04.2016
(51) Int. Cl.: A44C 13/00, A44C 17/02, A44C 17/04, A44C 5/10, A44C 5/02, A44C 25/00, A44C 27/00, A44C 15/00

(54) **ARTICLE DE BIJOUTERIE ET/OU DE JOAILLERIE**
SCHMUCK- UND/ODER JUWELIERARTIKEL
JEWELLERY ITEM

(30) Priorité: 30.04.2015 FR 1553936
(43) Date de publication de la demande: 02.11.2016
(73) Titulaire: HERMES SELLIER, 75008 Paris (FR)
(72) Inventeur: CLUSEAU, David, 94220 CHARENTON LE PONT (FR)
(74) Mandataire: Santarelli

(56) Documents cités:
- WO-A1-97/46131
- FR-A- 1 228 216
- KR-U- 20100 010 020
- US-A1- 2012 073 324

## Description

### DOMAINE DE L'INVENTION

L'invention concerne les domaines de la joaillerie et de la bijouterie et en particulier des articles de joaillerie et/ou de bijouterie, comportant des accessoires tels que des pendentifs, ou des accessoires formant des parties d'un bracelet ou d'un collier, ou encore des accessoires d'un article notamment de maroquinerie.

De tels articles de bijouterie peuvent être réalisés à partir de métaux précieux ou non précieux et comporter un ou plusieurs éléments d'ornement formés de pierres précieuses ou non précieuses, voire de pièces de métal précieux ou non précieux.

L'invention concerne également de tels accessoires pour articles de joaillerie et/ou de bijouterie ainsi qu'un procédé de fabrication de tels accessoires.

### ARRIERE PLAN TECHNOLOGIQUE

On connaît de la demande de brevet européen 2 617 314 un article de joaillerie et/ou de bijouterie comprenant un premier panneau, formé par une pluralité de pièces individuelles qui sont distinctes les unes des autres, et un second panneau formé également par une pluralité de pièces individuelles qui sont distinctes les unes des autres. Le premier panneau et le second panneau sont disposés en regard l'un de l'autre.

Chaque pièce individuelle du premier panneau est pourvue de plusieurs premiers éléments de liaison formés par des picots. Chaque pièce individuelle du second panneau est pourvue de plusieurs évidements qui sont configurés pour recevoir chacun une extrémité libre d'un des picots ; de sorte à assembler de manière rigide, ensemble, chaque pièce individuelle du premier panneau et une pièce individuelle du second panneau qui se trouve en regard.

L'article comporte en outre une pluralité de deuxièmes éléments de liaison qui sont formés chacun par un cadre ayant au moins deux oeillets configurés pour entourer chacun un picot respectif ; de sorte à assembler entre elles des pièces individuelles du premier panneau tout en gardant un certain degré de liberté entre ces pièces.

L'article décrit dans la demande de brevet européen 2 617 314 a par exemple l'aspect d'une peau de crocodile et pour cela, les picots viennent à fleur de la surface externe du second panneau et les cadres sont pourvus de bras et de plusieurs oeillets, lesquels oeillets définissent des ouvertures circulaires de diamètre similaire à celui de la section des picots ; ce qui permet de fournir une flexibilité relative entre les pièces individuelles des premier et second panneaux de l'article, tout en conservant un écart particulièrement réduit et sensiblement constant entre ces pièces. En d'autres termes, aucun jeu longitudinal n'est créé et le déplacement en translation des picots dans les cadres ou dans les oeillets n'est donc pas autorisé.

On connaît également du brevet américain 4,671,055 une montre pourvue d'un bracelet présentant une pluralité de pièces individuelles supérieures et une pluralité de pièces individuelles inférieures disposées en regard des pièces individuelles supérieures.

Les pièces individuelles supérieures sont pourvues chacune de premiers éléments de liaison formés par des piliers tandis que les pièces individuelles inférieures sont pourvues chacune d'encoches dans lesquelles sont soudées les extrémités des piliers, qui sont situés à fleur de la surface externe des pièces individuelles inférieures.

Ce bracelet présente en outre des seconds éléments de liaison formés par des mailles interposés entre les pièces individuelles inférieures et supérieures. Les mailles présentent chacune une forme rectangulaire ayant une ouverture centrale suffisamment longue pour accueillir deux piliers. Ces mailles sont en outre configurées pour créer un jeu longitudinal dans cette ouverture pour le déplacement des deux piliers dans cette ouverture centrale.

La demande de brevet français 1 228 216 décrit un article de bijouterie présentant les caractéristiques du préambule de la revendication 1.

### OBJET DE L'INVENTION

L'invention vise à fournir un article de joaillerie et/ou de bijouterie et un accessoire pour un tel article, d'un genre assez similaire, qui soient particulièrement simples et commodes à fabriquer ; ainsi qu'un procédé de fabrication d'un tel accessoire, qui soit aussi particulièrement simple, commode et économique à mettre en oeuvre.

L'invention a ainsi pour objet, sous un premier aspect, un article de bijouterie et/ou de joaillerie selon la revendication 1. Les premiers éléments de liaison de l'article de bijouterie et/ou de joaillerie selon l'invention permettent le montage d'un élément d'ornement, formé par exemple par une pierre précieuse ou une pièce de métal précieux, de manière particulièrement simple, commode tout en étant sûr.

Ces premiers éléments de liaison servent ainsi à la fois à l'assemblage rigide des première et deuxième pièces individuelles ensemble et à l'assujettissement mécanique de l'élément d'ornement sur la deuxième pièce individuelle.

Par assujettissement mécanique, il est entendu ici que cet élément d'ornement est fixé solidairement sur la deuxième pièce individuelle et qu'il ne peut s'en désolidariser seul, c'est-à-dire sans une sollicitation extérieure.

Pour la fabrication de l'article de bijouterie et/ou de joaillerie selon l'invention, grâce à la configuration de son accessoire, aucune opération de soudage n'est par exemple nécessaire pour l'assujettissement mécanique et le maintien en position d'un tel élément d'ornement ; lequel pouvant être par exemple aisément serti sur la deuxième pièce individuelle.

Selon des caractéristiques préférées particulièrement simples, commodes et économiques de l'article selon l'invention :
- au moins un dit pilier comporte une base ayant une première section et s'étendant depuis une face interne dudit premier corps, et une tige ayant une seconde section distincte de ladite première section et s'étendant depuis ladite base jusqu'à ladite extrémité libre ;
- au moins une dite tige présente une face d'appui tournée vers ledit au moins un élément d'ornement et configurée pour le maintenir en position ;
- au moins une dite face d'appui est formée par un méplat ;
- ladite base est circulaire, ladite tige est semi-circulaire et lesdits orifices sont circulaires ou semi-circulaires ;
- lesdites au moins une première pièce individuelle et au moins une deuxième pièce individuelle présentent chacune un contour externe au moins partiellement circulaire ;
- lesdites au moins une première pièce individuelle et au moins une deuxième pièce individuelle sont annulaires, et ledit au moins un élément d'ornement est au moins partiellement introduit dans un trou central de ladite au moins une deuxième pièce individuelle ;
- lesdites au moins une première pièce individuelle et au moins une deuxième pièce individuelle en regard sont assemblées rigidement ensemble par quatre premiers éléments de liaison qui sont disposés de sorte à se faire face deux à deux ;
- ledit accessoire comporte une pluralité de premières pièces individuelles, une pluralité de deuxièmes pièces individuelles, chaque première pièce individuelle est disposée en regard d'une dite deuxième pièce individuelle et y est rigidement assemblée par des dits premiers éléments de liaison pour former un couple, et ledit accessoire comporte en outre une pluralité de seconds éléments de liaison qui sont configurés chacun pour raccorder au moins deux dits couples de telle sorte que les deux dits couples sont mobiles en translation et en rotation l'un par rapport à l'autre ;
- chaque dit second élément de liaison est formé par un cadre à contour fermé définissant une ouverture centrale dans laquelle sont introduits des dits premiers éléments de liaison ; et/ou
- ledit cadre est formé par des bras ayant une section au moins partiellement circulaire.

L'invention a aussi pour objet, sous un deuxième aspect, un accessoire pour article de bijouterie et/ou de joaillerie tel que décrit ci-dessus et conforme à l'invention. Cet accessoire comporte une pluralité de premières pièces individuelles, une pluralité de deuxièmes pièces individuelles, une pluralité de premiers éléments de liaison, chaque dite première pièce individuelle est disposée en regard d'une dite deuxième pièce individuelle et y est rigidement assemblée par des dits premiers éléments de liaison pour former un couple, et une pluralité de seconds éléments de liaison qui sont configurés chacun pour raccorder au moins deux dits couples de telle sorte que les deux dits couples sont mobiles en translation et en rotation l'un par rapport à l'autre ; ledit accessoire comportant en outre une pluralité d'éléments d'ornement disposés sur lesdites deuxièmes pièces individuelles, lesquelles étant alors interposées chacune entre un dit élément d'ornement et une dite première pièce individuelle, et ledit accessoire est configuré de sorte que lesdits premiers éléments de liaison permettent d'assujettir mécaniquement et maintenir en position lesdits éléments d'ornement sur lesdites deuxièmes pièces individuelles.

L'invention a également pour objet, sous un troisième aspect, un procédé de fabrication d'un accessoire tel que décrit ci-dessus et conforme à l'invention. Ce procédé comporte les étapes suivantes :
- fournir une pluralité de premières pièces individuelles ayant chacune des premiers éléments de liaison ;
- fournir une pluralité de deuxièmes pièces individuelles ;
- fournir une pluralité de seconds éléments de liaison et les monter sur lesdits premiers éléments de liaison pour assembler au moins deux premières pièces individuelles adjacentes ;
- disposer chaque dite deuxième pièce individuelle en regard d'une dite première pièce individuelle pour former un couple et assembler chaque dit couple par l'intermédiaire desdits premiers éléments de liaison ;
- fournir une pluralité d'éléments d'ornement et les disposer sur lesdites deuxièmes pièces individuelles, lesquelles sont alors interposées chacune entre un dit élément d'ornement et une dite première pièce individuelle ;
- assujettir mécaniquement et maintenir en position lesdits éléments d'ornement sur lesdites deuxièmes pièces individuelles par l'intermédiaire desdits premiers éléments de liaison ; grâce à quoi chaque dit couple est rigidement assemblé.

Selon une caractéristique particulièrement simple, commode et économique du procédé, ladite étape d'assujettir mécaniquement lesdits éléments d'ornement sur lesdites deuxièmes pièces individuelles est réalisée par sertissage.

### BREVE DESCRIPTION DES DESSINS

On va maintenant poursuivre l'exposé de l'invention par la description d'exemples de réalisation, donnée ci-après à titre illustratif et non limitatif, en référence aux dessins annexés sur lesquels :
- les figures 1 et 2 sont des vues en perspective d'un accessoire pour un article de bijouterie et/ou de joaillerie selon un mode de réalisation conforme à l'invention, pris seul et respectivement dans une première position et dans une seconde position ;
- la figure 3 représente partiellement et en perspective éclatée l'accessoire illustré sur la figure 1, et montre plus particulièrement une pluralité de premières pièces individuelles ayant chacune plusieurs premiers éléments de liaison, une pluralité de deuxièmes pièces individuelles, une pluralité de seconds éléments de liaison interposés entre les premières et deuxièmes pièces individuelles, ainsi qu'une pluralité de pierres précieuses ;

- les figures 4 et 5 illustrent en perspective et selon différents angles de vue, une des premières pièces individuelles visibles sur la figure 3 ;
- les figures 6 et 7 illustrent en perspective et selon différents angles de vue, une des deuxièmes pièces individuelles visibles sur la figure 3 ;
- les figures 8 et 9 illustrent en perspective et selon différents angles de vue, un des seconds éléments de liaison visibles sur la figure 3 ;
- les figures 10 à 16 représentent, en vue de dessus et en vue de face, différentes étapes d'assemblage d'une portion de l'accessoire illustré sur les figures 1 et 2 ;
- les figures 17 à 19 sont des vues, respectivement en perspective, de dessus et de face, d'un accessoire pour article de bijouterie et/ou de joaillerie selon une première variante de réalisation, dans laquelle l'accessoire est dépourvu de second élément de liaison ;
- les figures 20 à 23 représentent, en perspective, différentes étapes d'assemblage d'une portion d'un accessoire pour article de bijouterie et/ou de joaillerie selon une deuxième variante de réalisation ;
- la figure 24 est une vue similaire à celle de la figure 2, montrant un accessoire pour article de bijouterie et/ou de joaillerie selon une troisième variante de réalisation ; et
- les figures 25 à 27 sont des vues, respectivement en perspective, de dessous et de face, montrant de manière isolée une portion de l'accessoire illustré sur la figure 24.

### DESCRIPTION DETAILLEE D'EXEMPLES DE REALISATION

Les figures 1 et 2 montrent un accessoire 1 pour un article de bijouterie et/ou de joaillerie, formé par un pendentif par exemple pour un collier ou formant directement une portion d'un tel collier.

Cet accessoire 1 est ici réalisé à partir de métaux précieux et non précieux et aussi de pierres précieuses.

L'accessoire 1 comporte une première face 2, dite aussi face inférieure, ainsi qu'une seconde face 3, dite aussi face supérieure, qui est opposée à la première face 2 et en regard de cette dernière.

La première face 2 est ici formée d'une pluralité de premières pièces individuelles 4 tandis que la deuxième face 3 est formée d'une pluralité de deuxièmes pièces individuelles 5 et d'une pluralité d'éléments d'ornement 6 chacun disposé et serti sur une deuxième pièce individuelle 5.

Chaque première pièce individuelle 4 est disposée en regard d'une deuxième pièce individuelle 5 respective, cette dernière étant ainsi interposée entre l'élément d'ornement 6 respectif et la première pièce individuelle 4 respective.

Les premières et deuxièmes pièces individuelles 4 et 5 sont réalisées chacune en un matériau métallique, par exemple en or, voire en platine, ou encore en argent ; tandis que chaque élément d'ornement 6 est ici formé par une pierre précieuse, par exemple un diamant.

Les premières et deuxièmes pièces individuelles 4 et 5 présentent toutes ici une forme assez similaire, sensiblement ronde, c'est-à-dire avec un contour externe circulaire ou au moins partiellement circulaire.

En outre, ces premières et deuxièmes pièces individuelles 4 et 5 sont annulaires et chaque élément d'ornement 6 est au moins partiellement emboîté dans une deuxième pièce individuelle 5 respective.

L'accessoire 1 s'étend ici longitudinalement entre une première extrémité libre 7 et une deuxième extrémité 8 par laquelle cet accessoire 1 est configuré pour être assujetti mécaniquement par exemple à une interface de fixation d'un collier (non représentée), ou d'un bracelet ou encore d'une boucle d'oreille.

La figure 1 montre que les première et deuxième pièces individuelles 4 et 5 sont ici raccordées mécaniquement entre elles pour former l'accessoire 1, ici illustré dans une première position où il est dans un état à plat.

La figure 2 montre que les liaisons mécaniques entre ces pièces sont réalisées grâce à des premiers éléments de liaison et des seconds éléments de liaison (voir ci-après) qui sont configurés pour permettre à l'accessoire 1 d'être particulièrement souple et flexible et ainsi de se déformer le long et autour d'un axe longitudinal s'étendant entre les première et deuxième extrémités 7 et 8, pour être dans une deuxième position distincte de la première position.

En référence aux figures 3 à 9, l'accessoire 1 (illustré seulement partiellement et dans un état éclaté) est formé par des premières pièces individuelles 4 disposées les unes par rapport aux autres selon un motif prédéterminé et pourvues chacune de plusieurs premiers éléments de liaison 10.

En particulier, chaque première pièce individuelle 4 est ici adjacente à au moins deux autres premières pièces individuelles 4, et est pourvue de quatre premiers éléments de liaison 10.

Chaque première pièce individuelle 4 présente un premier corps 15 ayant une face interne 16, une face externe 17 opposée à la face interne 16 et un pourtour 20 circulaire raccordant les faces interne et externe 16 et 17.

Le premier corps 15 est annulaire et présente un trou central 18.

La face externe 17 est au moins partiellement incurvée tandis que la face interne 16 est ici sensiblement plane.

Chaque premier élément de liaison est formé par un pilier 10 qui saille de la face interne 16 du premier corps 15 et s'étend jusqu'à une extrémité libre déformable 13.

Les piliers 10 sont ici régulièrement répartis sur la face interne 16 du premier corps 15, se font face deux à deux, et définissent une cavité 19.

Chaque pilier 10 comporte une base 14 circulaire s'étendant depuis la face interne 16 du premier corps 15 et une tige 12 semi-circulaire s'étendant depuis la base 14 jusqu'à l'extrémité libre 13.

La base 14 présente une première section et la tige 12 présente une seconde section distincte de la première section.

Chaque tige 12 est ici pourvue d'une face d'appui 21 tournée vers la cavité 19 et qui est par exemple formée par un méplat.

On notera que les piliers 10 permettent ici, non seulement d'assembler rigidement des couples de pièces individuelles 4 et 5 mais également d'assujettir mécaniquement et maintenir en position les éléments d'ornement 6 sur les deuxièmes pièces individuelles 5 (voir ci-après).

L'accessoire 1 est en outre formé par des deuxièmes pièces individuelles 5 disposées les unes par rapport aux autres selon le même motif prédéterminé.

Chaque deuxième pièce individuelle 5 est ici adjacente à au moins deux autres deuxièmes pièces individuelles 5.

Chaque deuxième pièce individuelle 5 présente un second corps 22 ayant une face interne 23, une face externe 24 opposée à la face interne 23, un pourtour 25 circulaire raccordant les faces interne et externe 23 et 24, ainsi qu'une pluralité d'orifices 26 traversant.

En particulier, chaque deuxième pièce individuelle 5 est pourvue de quatre orifices 26 traversant, c'est à dire qui débouchent chacun à la fois de la face externe 24 et de la face interne 23.

Le second corps 22 est annulaire et présente un trou central 27 défini par une paroi interne 28.

La face interne 23 est ici sensiblement plane tandis que la face externe 24 est inclinée ou en forme de congé et s'étend entre une première arête 29 à la jonction avec la face externe 24 et une seconde arête 30 à la jonction avec la paroi interne 28.

Les quatre orifices 26 sont ici circulaires ou semi-circulaires et régulièrement répartis dans le second corps 22. De préférence, les orifices 26 présentent une ouverture complémentaire de la section des tiges 12.

Chaque orifice 26 est configuré pour être traversé par un pilier 10 respectif de la première pièce individuelle 4, avec son extrémité libre 13 respective qui s'étend au-delà du second corps 22.

Ici, les quatre orifices 26 de chaque deuxième pièce individuelle 5 sont configurés pour recevoir les quatre piliers 10 de la première pièce individuelle 4 qui se trouve en regard et avec laquelle cette deuxième pièce individuelle 5 forme un couple.

Les premiers éléments de liaison 10 de chaque première pièce individuelle 4 sont ainsi configurés pour assembler rigidement un couple de pièces individuelles composé de la première pièce individuelle 4 respective et de la deuxième pièce individuelle 5 qui se trouve en regard.

L'accessoire 1 est également formé d'une pluralité de seconds éléments de liaison 11 qui sont configurés chacun être au moins partiellement pris en sandwich entre au moins deux couples de pièces individuelles 4 et 5.

En d'autres termes, chaque second élément de liaison 11 est configuré pour être interposé, en totalité ou seulement en partie, entre au moins deux premières pièces individuelles 4 et au moins deux deuxièmes pièces individuelles 5 qui sont en regard.

L'agencement de la pluralité de seconds éléments de liaison 11 dépend du motif prédéterminé selon lequel sont agencées les premières et deuxièmes pièces individuelles 4 et 5.

Chaque second élément de liaison est formé par un cadre 11 à contour fermé par quatre bras 32 ayant chacun une section au moins partiellement circulaire.

Chaque cadre 11 présente ainsi une ouverture centrale 31 délimitée par une paroi interne 33.

Chaque cadre 11 est ici sensiblement rectangulaire, voire carré.

Chaque cadre 11 est configuré pour recevoir dans son ouverture centrale 31 un des quatre piliers 10 d'au moins deux premières pièces individuelles 4 adjacentes, soit au moins deux piliers 10.

Plus généralement, chaque cadre 11 est dimensionné pour que quatre piliers respectivement de quatre premières pièces individuelles 4 adjacente soient reçus dans son ouverture centrale 31.

Chaque cadre 11 est ainsi configuré pour raccorder au moins deux couples de pièces individuelles 4 et 5, de préférence quatre couples, de telle sorte que les couples assemblés sont mobiles en translation et en rotation l'un par rapport à l'autre.

L'accessoire 1 est en outre formé par la pluralité d'éléments d'ornement 6, qui sont agencés également selon le motif prédéterminé puisqu'ici, chaque deuxième pièce individuelle 5 porte un élément d'ornement 6.

On notera que dans l'accessoire 1, l'aspect bijouterie et/ou joaillerie est apporté à la fois par les couples de pièces individuelles 4 et 5 et par les éléments d'ornement 6.

Chaque élément d'ornement 6 présente généralement une forme tronconique dont la base, qui forme une face visible supérieure 34, est globalement incurvée par la formation sur cette dernière de multiples facettes (non représentées). L'extrémité supérieure 35 de cette face visible supérieure 34 peut-être plane.

Chaque élément d'ornement 6 est configuré pour être posé sur une deuxième pièce individuelle 5, en étant au moins partiellement introduit dans le trou central 27, et reposant en plusieurs points par sa ou ses faces tronconiques sur au moins l'une des première et deuxième arêtes 29 et 30 du second corps 22.

On va maintenant décrire, en référence aux figures 10 à 16, les différentes étapes d'assemblage de l'accessoire 1.

Le procédé comporte l'étape de fournir une pluralité de premières pièces individuelles 4 telles que décrites ci-dessus, et l'étape de les disposer de manière adjacente selon un motif prédéterminé.

Le procédé comporte l'étape de fournir une pluralité de cadres 11 tels que décrits ci-dessus et de les positionner sur les premières pièces individuelles 4.

Chaque cadre 11 est ici monté sur la face interne 16 de quatre premier corps 15 adjacents (agencés en carré), avec un pilier 10 de chaque premier corps 15 qui est introduit dans l'ouverture centrale 31 du cadre 11.

On notera que la paroi interne 33 du cadre 11 entoure partiellement la base circulaire 14 de chaque pilier 10 qui est emprisonné et peut venir en contact sur ces bases 14 lorsque les premières pièces individuelles 4 sont écartées au maximum les unes des autres.

Chaque cadre 11 se trouve ainsi partiellement logé dans les quatre cavités 19 définies par les piliers 10 des quatre premières pièces individuelles 4 que ce cadre 11 assemble.

Ces cadres 11 sont montés sur les premières pièces individuelles 4 pour les assembler de telle sorte qu'elles sont mobiles en translation et en rotation l'une par rapport à l'autre.

Le procédé comporte l'étape de fournir une pluralité de deuxièmes pièces individuelles 5 telles que décrites ci-dessus, et l'étape de les positionner chacune sur une première pièce individuelle 4 en regard ; de sorte à former un couple respectif de pièces individuelles.

Les faces internes 23 des seconds corps 22 des deuxièmes pièces individuelles 5 sont disposées en regard des faces internes 16 des premiers corps 15 des premières pièces individuelles 4.

Les quatre tiges 12 des piliers 10 de chaque première pièce individuelle 4 traversent les quatre orifices 26 respectifs ménagés dans chaque deuxième pièce individuelle 5 qui se trouve en regard, avec les extrémités libres 13 déformables qui s'étendent chacune au-delà du second corps 22 de la deuxième pièce individuelle 5.

Le second corps 22 de chaque deuxième pièce individuelle 5 vient reposer sur un épaulement de la base 14 circulaire des piliers 10 respectifs, épaulement d'où s'étend la tige 12 respective.

Chaque deuxième pièce individuelle 5 est ainsi emboîtée sur une première pièce individuelle 4 pour former un couple.

Le procédé comporte l'étape de fournir une pluralité d'éléments d'ornement 6 tels que décrits ci-dessus, et l'étape de les disposer sur les deuxièmes pièces individuelles 5 ; lesquelles sont alors interposées chacune entre un élément d'ornement 6 et une première pièce individuelle 4.

Chaque élément d'ornement 6 est configuré pour être posé sur une deuxième pièce individuelle 5, étant au moins partiellement introduit dans le trou central 27 de cette dernière, et reposant en plusieurs points par sa ou ses faces tronconiques sur au moins l'une des première et deuxième arêtes 29 et 30 du second corps 22.

L'extrémité tronconique 36 de l'élément d'ornement 6 se trouve sensiblement logée dans la cavité 19 définie par les piliers 10.

Les faces d'appui 21 des tiges 12 des piliers 10 sont ainsi tournées vers et de préférence au contact de l'élément d'ornement 6.

Le procédé comporte l'étape d'assujettir mécaniquement par sertissage chaque élément d'ornement 6 sur la deuxième pièce individuelle 5 respective, par écrasement et déformation des extrémités libres 13 déformables des piliers 10 qui entourent cet élément d'ornement 6.

Cette étape de sertissage permet ainsi de maintenir en position chaque élément d'ornement 6 sur la deuxième pièce individuelle 5 respective, mais aussi d'assembler rigidement chaque couple de pièces individuelles grâce à la déformation des extrémités libres 13 déformables des piliers 10 qui ne peuvent ainsi plus s'extraire des orifices 26. Les cadres 11 sont quant à eux emprisonnés entre les couples de pièces individuelles.

On notera que les piliers 10 permettent le montage de l'élément d'ornement 6 de manière particulièrement simple et commode, tout en étant sûr.

Ces piliers 10 servent ainsi à la fois à l'assemblage rigide des première et deuxième pièces individuelles 4 et 5 ensemble et à l'assujettissement mécanique de l'élément d'ornement 6 sur la deuxième pièce individuelle 5.

Par assujettissement mécanique, il est entendu ici que cet élément d'ornement 6 est fixé solidairement sur la deuxième pièce individuelle 5 et qu'il ne peut s'en désolidariser seul, c'est-à-dire sans une sollicitation extérieure.

Grâce à la configuration de l'accessoire 1 décrit ci-dessus, aucune opération de soudage n'est par exemple nécessaire pour l'assujettissement mécanique et le maintien en position de l'élément d'ornement 6.

La liaison des couples de pièces individuelles entre eux par les cadres 11 permet de fournir une souplesse à l'accessoire 1 en autorisant les couples de pièces individuelles directement reliés entre eux (c'est-à-dire adjacents) à être mobiles en rotation et en translation l'un par rapport à l'autre. Cette mobilité est fournie grâce à la forme rectangulaire et annulaire des cadres 11, qui crée un jeu entre chaque couple adjacent.

On notera que l'accessoire 1 peut ici être assujetti mécaniquement au corps d'un collier par une interface de fixation, aussi appelée attache (non représentée), qui est configurée pour être en prise avec les deux cadres disposés au niveau de la deuxième extrémité 8 de cet accessoire 1, et visibles sur les figures 1 et 2.

En variante, cet accessoire peut être assujetti mécaniquement au corps d'une boucle d'oreille de la même manière que celle indiquée ci-dessus.

En variante encore, cet accessoire peut comporter un fermoir assujetti mécaniquement sur au moins un cadre disposé au niveau de la deuxième extrémité de cet accessoire, ou ce fermoir peut remplacer ce cadre, et l'accessoire peut le cas échéant comporter, à sa première extrémité, un dispositif complémentaire du fermoir, assujetti mécaniquement à au moins un cadre à cette première extrémité ou le remplaçant, et être configuré pour coopérer avec le fermoir pour former un bracelet.

En variante encore, cet accessoire peut comporter un dispositif d'attache, du type fermoir, assujetti mécaniquement sur au moins un cadre disposé au niveau de la deuxième extrémité de cet accessoire, ou remplaçant ce cadre ; lequel dispositif d'attache peut être configuré pour être monté, par exemple de manière amovible, c'est-à-dire accrocher et/ou décrocher, sur un anneau d'un support quelconque.

Les figures 17 à 19 représentent une première variante de réalisation d'un accessoire tel que décrit ci-dessus.

D'une manière générale, on a employé pour les éléments similaires, les mêmes numéros de références mais additionnés du nombre 100.

L'accessoire 101 illustré sur les figures 17 à 19 se distingue de l'accessoire 1 en ce qu'il ne comporte qu'un seul couple de pièces individuelles 104 et 105 et qu'il est par conséquent dépourvu de cadre puisque cet unique couple n'est assemblé avec aucun autre couple similaire.

La première pièce individuelle 104 est identique à la première pièce individuelle 4 décrite plus haut, la deuxième pièce individuelle 105 est identique à la deuxième pièce individuelle 5 décrite plus haut, et le couple de pièces individuelles 104 et 105 est assemblé grâce à des piliers 110 similaires aux piliers 10 décrits plus haut.

L'accessoire 101 comporte en outre un unique élément d'ornement 106 similaire à l'élément d'ornement 6 décrit plus haut et serti sur la deuxième pièce individuelle 105 par écrasement de l'extrémité libre 113 déformable des quatre piliers 110.

Les figures 20 à 23 représentent les étapes d'assemblage d'une portion d'une deuxième variante de réalisation de l'accessoire décrit en référence aux figures 1 à 16.

D'une manière générale, on a employé pour les éléments similaires, les mêmes numéros de références que ceux utilisés pour l'accessoire 1, mais additionnés du nombre 200.

L'accessoire illustré sur les figures 20 à 23 se distingue de l'accessoire 1 par le motif prédéterminé selon lequel les premières et deuxièmes pièces individuelles 204 et 205 sont agencées.

Ici, les premières et deuxièmes pièces individuelles 204 et 205 sont agencées selon des arrangements en quinconce, chaque arrangement présentant donc quatre couples latéraux de pièces individuelles 204 et 205 et un couple central de pièces individuelles 204 et 205.

Les pièces individuelles 204 et 205 de chacun de ces couples sont assemblées l'une à l'autre de la manière décrite ci-dessus, grâce à des piliers 210 dont les extrémités libres 213 sont écrasées pour sertir les éléments d'ornement 206 et pour assembler rigidement ensemble ces pièces individuelles 204 et 205.

Chaque cadre 211 reçoit ici dans son ouverture centrale 231 quatre piliers 210, dont deux piliers 210 qui appartiennent à une première pièce individuelle 204 dite centrale, un autre pilier 210 qui appartient à une première pièce individuelle 204 dite latérale et encore un autre pilier 210 qui appartient à une autre première pièce individuelle 204 dite aussi latérale.

Les figures 24 à 27 représentent une troisième variante de réalisation de l'accessoire décrit en référence aux figures 1 à 16.

D'une manière générale, on a employé pour les éléments similaires, les mêmes numéros de références que ceux utilisés pour l'accessoire 1, mais additionnés du nombre 300.

L'accessoire 301 illustré sur les figures 24 à 27 se distingue de l'accessoire 1 en ce qu'il est pourvu d'éléments d'ornement 306 à la fois sur sa sur sa première face 302 et sur sa seconde face 303, tandis que seule la seconde face 3 de l'accessoire 1 présente des éléments d'ornement 6.

Les couples de pièces individuelles 304 et 305 sont assemblés ensemble de la manière décrite ci-dessus en référence aux couples de pièces individuelles 4 et 5.

Les premières pièces individuelles 304 diffèrent des premières pièces individuelles 4 en ce qu'elles sont en outre pourvues chacune de quatre protubérances 350 s'étendant depuis la face externe 317 du premier corps 315, jusqu'à une extrémité libre 351 déformable.

Ainsi, un élément d'ornement 306 est monté sur chaque deuxième pièce individuelle 305, comme décrit plus haut, et un élément d'ornement 306 est également monté sur chaque première pièce individuelle 304, du côté de sa face externe 317.

L'assujettissement mécanique des éléments d'ornement 306 sur les pièces individuelles respectives 304 et 305 se fait par sertissage, c'est à dire par écrasement des extrémités libres 313 et 351, respectivement des piliers 310 et des protubérances 350.

Dans une variante non illustrée, l'accessoire peut comporter des premières pièces individuelles ayant des piliers saillant à la fois de ces faces interne et externe, et des deuxièmes pièces individuelles disposées de part et d'autre des premières pièces individuelles, c'est-à-dire en regard de chacune des faces interne et externe des premières pièces individuelles. Le cas échéant, un élément d'ornement peut être serti sur chacune des deux deuxièmes pièces individuelles disposées de part et d'autre d'une première pièce individuelle, par écrasement des extrémités libres déformables respectives, qui sont opposées.

Dans d'autres variantes non illustrées :
- les premières pièces individuelles et/ou les deuxièmes pièces individuelles ne sont pas rondes, mais plutôt ovales ou elles sont rectangulaires, voire certaines sont circulaires et d'autres pas ;
- les premières pièces individuelles et/ou les deuxièmes pièces individuelles ne sont pas annulaires mais pleines et donc chacune dépourvue d'un trou central ;
- les premières pièces individuelles et/ou les deuxièmes pièces individuelles peuvent présenter chacune une face externe droite ou plane plutôt qu'incurvée ;
- les premières pièces individuelles et/ou les deuxièmes pièces individuelles peuvent présenter chacune une face interne incurvée plutôt que plane ;
- les piliers ne présentent pas une base ayant une section distincte de la section de la tige mais présentent plutôt une unique tige ayant la même section depuis la face interne du premier corps jusqu'à l'extrémité libre déformable ;
- les tiges sont circulaires et dépourvues d'un méplat ;
- les cadres ne sont pas carrés mais plus généralement rectangulaires, ou bien circulaires, par exemple ovales ;
- les deuxièmes pièces individuelles sont pourvues d'encoches ménagées dans la paroi interne du second corps plutôt que d'orifices traversant ;
- l'assemblage des pièces individuelles de chaque couple est réalisé par la coopération de moins de quatre piliers et quatre orifices, par exemple trois ou seulement deux, ou au contraire grâce à plus de piliers et d'orifices ;
- l'assemblage des pièces individuelles de chaque couple n'est pas réalisé par écrasement des extrémités libres déformables des piliers, mais plutôt par l'emmanchement à force des éléments d'ornement entre les extrémités libres et/ou les faces d'appuis des piliers ; et/ou
- les éléments d'ornement ne sont pas formés par des pierres précieuses mais plutôt par des pièces de métal précieux, voire l'accessoire est pourvu à la fois d'éléments d'ornement formés par des pierres précieuses et d'éléments d'ornement formés par des pièces de métal précieux.

On rappelle plus généralement que l'invention, qui est définie par les revendications, ne se limite pas aux exemples décrits et représentés.

## Revendications

1. Article de bijouterie et/ou de joaillerie comportant au moins un accessoire (1) ayant au moins une première pièce individuelle (4), au moins une deuxième pièce individuelle (5) disposée en regard de ladite au moins une première pièce individuelle (4), et une pluralité de premiers éléments de liaison (10) configurés pour assembler ensemble de manière rigide lesdites au moins une première pièce individuelle (4) et au moins une deuxième pièce individuelle (5) qui sont en regard ; ledit accessoire (1) comporte en outre au moins un élément d'ornement (6) disposé sur ladite au moins une deuxième pièce individuelle (5), laquelle étant alors interposée entre ledit au moins un élément d'ornement (6) et ladite au moins une première pièce individuelle (4), et ledit accessoire (1) est configuré de sorte qu'au moins deux desdits premiers éléments de liaison (10) permettent d'assujettir mécaniquement et maintenir en position ledit au moins un élément d'ornement (6) sur ladite au moins une deuxième pièce individuelle (5) ; et ladite au moins une première pièce individuelle (4) présente un premier corps (15) ayant une face interne (16) et ladite au moins une deuxième pièce individuelle (5) présente un second corps (22) ; ledit article étant **caractérisé en ce que** ledit second corps (22) est pourvu d'une pluralité d'orifices (26) traversant, et chaque dit premier élément de liaison, configuré pour assujettir mécaniquement ledit au moins un élément d'ornement (6), est formé par un pilier (10) qui saille de ladite face interne (16) dudit premier corps (15), qui traverse un dit orifice (26) dudit second corps (22), et qui a une extrémité libre (13) déformable s'étendant au-delà dudit second corps (22).

2. Article selon la revendication 1, **caractérisé en ce qu'**au moins un dit pilier (10) comporte une base (14) ayant une première section et s'étendant depuis ladite face interne (16) dudit premier corps (15), et une tige (12) ayant une seconde section distincte de ladite première section et s'étendant depuis ladite base (14) jusqu'à ladite extrémité libre (13).

3. Article selon la revendication 2, **caractérisé en ce qu'**au moins une dite tige (12) présente une face d'appui (21) tournée vers ledit au moins un élément d'ornement (6) et configurée pour le maintenir en position.

4. Article selon la revendication 3, **caractérisé en ce qu'**au moins une dite face d'appui (21) est formée par un méplat.

5. Article selon l'une quelconque des revendications 2 à 4, **caractérisé en ce que** ladite base (14) est circulaire, ladite tige (12) est semi-circulaire et lesdits orifices (26) sont circulaires ou semi-circulaires.

6. Article selon l'une quelconque des revendications 1 à 5, **caractérisé en ce que** lesdites au moins une première pièce individuelle (4) et au moins une deuxième pièce individuelle (5) présentent chacune un contour externe au moins partiellement circulaire.

7. Article selon l'une quelconque des revendications 1 à 6, **caractérisé en ce que** lesdites au moins une première pièce individuelle (4) et au moins une deuxième pièce individuelle (5) sont annulaires, et ledit au moins un élément d'ornement (6) est au moins introduit dans un trou central (27) de ladite au moins une deuxième pièce individuelle (5).

8. Article selon l'une quelconque des revendications 1 à 7, **caractérisé en ce que** lesdites au moins une première pièce individuelle (4) et au moins une deuxième pièce individuelle (5) en regard sont assemblées rigidement ensemble par quatre premiers éléments de liaison (10) qui sont disposés de sorte à se faire face deux à deux.

9. Article selon l'une quelconque des revendications 1 à 8, **caractérisé en ce que** ledit accessoire (1) comporte une pluralité de premières pièces individuelles (4), une pluralité de deuxièmes pièces individuelles (5), chaque première pièce individuelle (4) est disposée en regard d'une dite deuxième pièce individuelle (5) et y est rigidement assemblée par des dits premiers éléments de liaison (10) pour former un couple, et ledit accessoire comporte en outre une pluralité de seconds éléments de liaison (11) qui sont configurés chacun pour raccorder au moins deux dits couples de telle sorte que les deux dits couples sont mobiles en translation et en rotation l'un par rapport à l'autre.

10. Article selon la revendication 9, **caractérisé en ce que** chaque dit second élément de liaison (11) est formé par un cadre à contour fermé définissant une ouverture centrale (31) dans laquelle sont introduits des dits premiers éléments de liaison (10).

11. Article selon la revendication 10, **caractérisé en ce que** ledit cadre (11) est formé par des bras (32) ayant une section au moins partiellement circulaire.

12. Accessoire configuré pour équiper un article de bijouterie et/ou de joaillerie selon l'une quelconque des revendications 1 à 11, comportant une pluralité de premières pièces individuelles (4), une pluralité de deuxièmes pièces individuelles (5), une pluralité de premiers éléments de liaison (10), chaque dite première pièce individuelle (4) est disposée en regard d'une dite deuxième pièce individuelle (5) et y est rigidement assemblée par des dits premiers éléments de liaison (10) pour former un couple, et une pluralité de seconds éléments de liaison (11) qui sont configurés chacun pour raccorder au moins deux dits couples de telle sorte que les deux dits couples sont mobiles en translation et en rotation l'un par rapport à l'autre; ledit accessoire (1) comportant en outre une pluralité d'éléments d'ornement (6) disposés sur lesdites deuxièmes pièces individuelles (5), lesquelles étant alors interposées chacune entre un dit élément d'ornement (6) et une dite première pièce individuelle (4), et ledit accessoire (1) est configuré de sorte que lesdits premiers éléments de liaison (10) permettent d'assujettir mécaniquement et maintenir en position lesdits éléments d'ornement (6) sur lesdites deuxièmes pièces individuelles (5) ; et en ce que chaque dite première pièce individuelle (4) présente un premier corps (15) ayant une face interne (16), chaque dite deuxième pièce individuelle (5) présente un second corps (22) pourvu d'une pluralité d'orifices (26) traversant, et chaque dit premier élément de liaison configuré pour assujettir mécaniquement ledit au moins un élément d'ornement (6) est formé par un pilier (10) qui saille de ladite face interne (16) dudit premier corps (15), qui traverse un dit orifice (26) dudit second corps (22), et qui a une extrémité libre (13) déformable s'étendant au-delà dudit second corps (22).

13. Procédé de fabrication d'un accessoire selon la revendication 12, **caractérisé en ce qu'**il comporte les étapes suivantes :
- fournir une pluralité de premières pièces individuelles (4) ayant chacune des premiers éléments de liaison (10) ;
- fournir une pluralité de deuxièmes pièces individuelles (5) ;
- fournir une pluralité de seconds éléments de liaison (11) et les monter sur lesdits premiers éléments de liaison (4) pour assembler au moins deux premières pièces individuelles adjacentes (4) ;
- disposer chaque dite deuxième pièce individuelle (5) en regard d'une dite première pièce individuelle (4) pour former un couple et assembler chaque dit couple par l'intermédiaire desdits premiers éléments de liaison (10) ;
- fournir une pluralité d'éléments d'ornement (6) et les disposer sur lesdites deuxièmes pièces individuelles (5), lesquelles sont alors interposées chacune entre un dit élément d'ornement (6) et une dite première pièce individuelle (4) ;
- assujettir mécaniquement et maintenir en position lesdits éléments d'ornement (6) sur lesdites deuxièmes pièces individuelles (5) par l'intermédiaire desdits premiers éléments de liaison (10) ; grâce à quoi chaque dit couple est rigidement assemblé.

14. Procédé selon la revendication 13, caractérisé en ce ladite étape d'assujettir mécaniquement lesdits éléments d'ornement (6) sur lesdites deuxièmes pièces individuelles (5) est réalisée par sertissage.

## Patentansprüche

1. Schmuck- und/oder Juwelierartikel, umfassend mindestens ein Accessoire (1), das mindestens ein erstes Einzelteil (4), mindestens ein zweites Einzelteil (5), das dem mindestens einen ersten Einzelteil (4) gegenüberliegend angeordnet ist, und eine Vielzahl von ersten Verbindungselementen (10) besitzt, die dafür ausgebildet sind, das mindestens eine erste Einzelteil (4) und mindestens eine zweite Einzelteil (5), die sich gegenüberliegen, in starrer Weise zusammenzufügen; wobei das Accessoire (1) weiter mindestens ein Zierelement (6) umfasst, das auf dem mindestens einen zweiten Einzelteil (5) angeordnet ist, das dann zwischen dem mindestens einen Zierelement (6) und dem mindestens einen ersten Einzelteil (4) zwischengefügt ist, und das Accessoire (1) so ausgebildet ist, dass mindestens zwei der ersten Verbindungselemente (10) es ermöglichen, das mindestens eine Zierelement (6) auf dem mindestens einen zweiten Einzelteil (5) mechanisch zu fixieren und in Position zu halten; und das mindestens eine erstes Einzelteil (4) einen ersten Körper (15) aufweist, der eine Innenseite (16) besitzt, und das mindestens eine zweite Einzelteil (5) einen zweiten Körper (22) aufweist; wobei der Artikel **dadurch gekennzeichnet ist, dass** der zweite Körper (22) mit einer Vielzahl von Durchgangsöffnungen (26) versehen ist, und jedes erste Verbindungselement, das dafür ausgebildet ist, das mindestens eine Zierelement (6) mechanisch zu fixieren, von einer Säule (10) gebildet wird, die von der Innenseite (16) des ersten Körpers (15) vorspringt, die durch eine Öffnung (26) des zweiten Körpers (22) hindurchgeht, und die ein verformbares freies Ende (13) besitzt, das sich über den zweiten Körper (22) hinaus erstreckt.

2. Artikel nach Anspruch 1, **dadurch gekennzeichnet, dass** mindestens eine Säule (10) eine Basis (14) umfasst, die einen ersten Querschnitt besitzt und sich von der Innenseite (16) des ersten Körpers (15) erstreckt, und einen Stift (12), der einen zweiten, vom ersten Querschnitt verschiedenen Querschnitt besitzt und sich von der Basis (14) bis zum freien Ende (13) erstreckt.

3. Artikel nach Anspruch 2, **dadurch gekennzeichnet, dass** mindestens ein Stift (12) eine Auflageseite (21) aufweist, die dem mindestens einen Zierelement (6) zugekehrt und dafür ausgebildet ist, dasselbe in Position zu halten.

4. Artikel nach Anspruch 3, **dadurch gekennzeichnet, dass** mindestens eine Auflageseite (21) von einer Abflachung gebildet wird.

5. Artikel nach einem der Ansprüche 2 bis 4, **dadurch gekennzeichnet, dass** die Basis (14) kreisförmig ist, der Stift (12) halbkreisförmig ist, und die Öffnungen (26) kreisförmig oder halbkreisförmig sind.

6. Artikel nach einem der Ansprüche 1 bis 5, **dadurch gekennzeichnet, dass** das mindestens eine erste Einzelteil (4) und mindestens eine zweite Einzelteil (5) jedes eine mindestens teilweise kreisförmige Außenkontur aufweisen.

7. Artikel nach einem der Ansprüche 1 bis 6, **dadurch gekennzeichnet, dass** das mindestens eine erste Einzelteil (4) und mindestens eine zweite Einzelteil (5) ringförmig sind, und das mindestens eine Zierelement (6) mindestens in ein Mittelloch (27) des mindestens einen zweiten Einzelteils (5) eingesetzt ist.

8. Artikel nach einem der Ansprüche 1 bis 7, **dadurch gekennzeichnet, dass** das mindestens eine erste Einzelteil (4) und mindestens eine zweite Einzelteil (5), die sich gegenüberliegen, durch vier erste Verbindungselemente (10) starr zusammengefügt sind, die so angeordnet sind, dass sie sich zweierweise gegenüberstehen.

9. Artikel nach einem der Ansprüche 1 bis 8, **dadurch gekennzeichnet, dass** das Accessoire (1) eine Vielzahl von ersten Einzelteilen (4) umfasst, eine Vielzahl von zweiten Einzelteilen (5), jedes erste Einzelteil (4) einem zweiten Einzelteil (5) gegenüberliegend angeordnet ist und durch erste Verbindungselemente (10) starr damit zusammengefügt ist, um ein Paar zu bilden, und das Accessoire weiter eine Vielzahl von zweiten Verbindungselementen (11) umfasst, die jedes dafür ausgebildet sind, mindestens zwei Paare so zusammenzuschließen, dass die zwei Paare in Bezug aufeinander translations- und drehbeweglich sind.

10. Artikel nach Anspruch 9, **dadurch gekennzeichnet, dass** jedes zweite Verbindungselement (11) von einem Rahmen mit geschlossener Kontur gebildet wird, der eine Mittelöffnung (31) definiert, in die erste Verbindungselemente (10) eingesetzt sind.

11. Artikel nach Anspruch 10, **dadurch gekennzeichnet, dass** der Rahmen (11) von Armen (32) gebildet wird, die einen mindestens teilweise kreisförmigen Querschnitt besitzen.

12. Accessoire, das dafür ausgebildet ist, einen Schmuck- und/oder Juwelierartikel nach einem der Ansprüche 1 bis 11 auszustatten, umfassend eine Vielzahl von ersten Einzelteilen (4), eine Vielzahl von zweiten Einzelteilen (5), eine Vielzahl von ersten Verbindungselementen (10), wobei jedes erste Einzelteil (4) einem zweiten Einzelteil (5) gegenüberliegend angeordnet ist und durch erste Verbindungselemente (10) starr damit zusammengefügt ist, um ein Paar zu bilden, und eine Vielzahl von zweiten Verbindungselementen (11), die jedes dafür ausgebildet sind, mindestens zwei Paare so zusammenzuschließen, dass die zwei Paare in Bezug aufeinander translations- und drehbeweglich sind; wobei das Accessoire (1) weiter eine Vielzahl von Zierelementen (6) umfasst, die auf den zweiten Einzelteilen (5) angeordnet sind, die dann jedes zwischen ein Zierelement (6) und ein erstes Einzelteil (4) zwischengefügt sind, und das Accessoire (1) so ausgebildet ist, dass die ersten Verbindungselemente (10) es ermöglichen, die Zierelemente (6) auf den zweiten Einzelteilen (5) mechanisch zu fixieren und in Position zu halten; und dadurch, dass jedes erste Einzelteil (4) einen ersten Körper (15) aufweist, der eine Innenseite (16) besitzt, jedes zweite Einzelteil (5) einen zweiten Körper (22) aufweist, der mit einer Vielzahl von Durchgangsöffnungen (26) versehen ist, und jedes erste Verbindungselement, das dafür ausgebildet ist, das mindestens eine Zierelement (6) mechanisch zu fixieren, von einer Säule (10) gebildet wird, die von der Innenseite (16) des ersten Körpers (15) vorspringt, die durch eine Öffnung (26) des zweiten Körpers (22) hindurchgeht, und die ein verformbares freies Ende (13) besitzt, das sich über den zweiten Körper (22) hinaus erstreckt.

13. Verfahren zum Herstellen eines Accessoires nach Anspruch 12, **dadurch gekennzeichnet, dass** es die folgenden Schritte umfasst:
- Bereitstellen einer Vielzahl von ersten Einzelteilen (4), die jedes erste Verbindungselemente (10) besitzen;
- Bereitstellen einer Vielzahl von zweiten Einzelteilen (5);
- Bereitstellen einer Vielzahl von zweiten Verbindungselementen (11) und Anbringen derselben auf den ersten Verbindungselementen (4), um mindestens zwei benachbarte erste Einzelteile (4) zusammenzufügen;
- Anordnen von jedem zweiten Einzelteil (5) einem ersten Einzelteil (4) gegenüberliegend, um ein Paar zu bilden, und Zusammenfügen jedes Paares mithilfe der ersten Verbindungselemente (10);
- Bereitstellen einer Vielzahl von Zierelementen (6) und Anordnen derselben auf den zweiten Einzelteilen (5), die dann jedes zwischen einem Zierelement (6) und einem ersten Einzelteil (4) zwischengefügt sind;
- mechanisches Fixieren und Inpositionhalten der Zierelemente (6) auf den zweiten Einzelteilen (5) mithilfe der ersten Verbindungselemente (10); wodurch jedes Paar starr zusammengefügt wird.

14. Verfahren nach Anspruch 13, **dadurch gekennzeichnet, dass** der Schritt des mechanischen Fixierens der Zierelemente (6) auf den zweiten Einzelteilen (5) durch Pressen ausgeführt wird.

## Claims

1. An article of jewelry and/or of lapidary work comprising at least one accessory (1) having at least one first individual piece (4), at least one second individual piece (5) disposed facing said at least one first individual piece (4), and a plurality of first linking parts (10) which are configured to assemble rigidly together said at least one first individual piece (4) and at least one second individual piece (5) which are in facing relationship; said accessory (1) further comprises at least one ornamental part (6) disposed on said at least one second individual piece (5), which is thus interposed between said at least one ornamental part (6) and said at least one first individual piece (4), and said accessory (1) is configured such that at least two said first linking parts (10) make it possible to mechanically fasten and hold in position said at least one ornamental part (6) on said at least one second individual piece (5); and said at least one first individual part (4) has a first body (15) having an inside face (16) and said at least one second individual piece (5) has a second body (22); said article being **characterized in that** said second body (22) is provided with a plurality of through apertures (26), and each said first linking part, configured to mechanically fasten said at least one ornamental part (6), is formed by a pillar (10) which projects from said inside face (16) of said first body (15), which passes through a said aperture (26) of said second body (22), and which has a deformable free end (13) extending beyond said second body (22).

2. An article according to claim 1, **characterized in that** at least one said pillar (10) comprises a base (14) having a first cross-section and extending from said inside face (16) of said first body (15), and a rod (12) having a second cross-section distinct from said first cross-section and extending from said base (14) to said free end (13).

3. An article according to claim 2, **characterized in that** at least one said rod (12) has a bearing face (21) turned towards said at least one ornamental part (6) and configured to hold it in position.

4. An article according to claim 3, **characterized in that** at least one said bearing face (21) is formed by a flat.

5. An article according to any one of claims 2 to 4, **characterized in that** said base (14) is circular, said rod (12) is semi-circular and said apertures (26) are circular or semi-circular.

6. An article according to any one of claims 1 to 5, **characterized in that** said at least one first individual piece (4) and at least one second individual piece (5) each have an outer contour at least partially circular.

7. An article according to any one of claims 1 to 6, **characterized in that** said at least one first individual piece (4) and at least one second individual piece (5) are annular, and said at least one ornamental part (6) is at least inserted into a central hole (27) of said at least one second individual piece (5).

8. An article according to any one of claims 1 to 7, **characterized in that** said at least one first individual piece (4) and at least one second individual piece (5) in facing relationship are rigidly assembled together by four first linking parts (10) which are disposed so as to face each other pairwise.

9. An article according to any one of claims 1 to 8, **characterized in that** said accessory (1) comprises a plurality of first individual pieces (4), a plurality of second individual pieces (5), each first individual piece (4) is disposed facing a said second individual piece (5) and is rigidly assembled thereto by said first linking parts (10) to form a pair, and said accessory further comprises a plurality of second linking parts (11) which are each configured to join at least two said pairs such that the two said pairs are movable relative to each other in terms of translation and rotation.

10. An article according to claim 9, **characterized in that** each said second linking part (11) is formed by a frame with a closed contour defining a central opening (31) in which are inserted said first linking parts (10).

11. An article according to claim 10, **characterized in that** said frame (11) is formed by arms (32) having a cross-section that is at least partially circular.

12. An accessory configured to equip an article of jewelry and/or of lapidary work according to any one of claims 1 to 11, comprising a plurality of first individual pieces (4), a plurality of second individual pieces (5), a plurality of first linking parts (10), each said first individual piece (4) is disposed facing a said second individual piece (5) and is rigidly assembled thereto by said first linking parts (10) to form a pair, and a plurality of second linking parts (11) which are each configured to join at least two said pairs such that the two said pairs are movable relative to each other in terms of translation and rotation; said accessory (1) further comprising a plurality of ornamental parts (6) disposed on said second individual pieces (5), which are then each interposed between a said ornamental part (6) and a said first individual piece (4), and said accessory (1) is configured such that said first linking parts (10) make it possible to mechanically fasten and hold in position said ornamental parts (6) on said second individual pieces (5).

13. A method of manufacturing an accessory according to claim 12, **characterized in that** it comprises the following steps:
- providing a plurality of first individual pieces (4) each having first linking parts (10);
- providing a plurality of second individual pieces (5);
- providing a plurality of second linking parts (11) and mounting them on said first linking parts (4) to assemble at least two adjacent first individual pieces (4);
- disposing each said second individual piece (5) facing a said first individual piece (4) to form a pair and assembling each said pair via said first linking parts (10);
- providing a plurality of ornamental parts (6) and disposing them on said second individual pieces (5), which are then each interposed between a said ornamental part (6) and a said first individual piece (4);
- mechanically fastening and holding in position said ornamental parts (6) on said second individual pieces (5) via said first linking parts (10); whereby each said pair is rigidly assembled.

14. A method according to claim 13, **characterized in that** said step of mechanically fastening said ornamental parts (6) on said second individual pieces (5) is carried out by clamping.
